# EUROPÄISCHE PATENTSCHRIFT

(11) **EP 1 761 107 B1**
(45) Veröffentlichungstag und Bekanntmachung des Hinweises auf die Patenterteilung: **12.12.2012**
(21) Anmeldenummer: 06118736.5
(22) Anmeldetag: 10.08.2006
(51) Int. Cl.: H04R 25/00

(54) **Audioschuhkontakt für ein Hörgerät**
Audio shoe contact for a hearing aid
Sabot audio pour une prothèse auditive

(30) Priorität: 31.08.2005 DE 102005041356
(43) Veröffentlichungstag der Anmeldung: 07.03.2007
(73) Patentinhaber: Siemens Audiologische Technik GmbH, 91058 Erlangen (DE)
(72) Erfinder: Ho, Wai Kit David, 598431 Singapore (SG); Heerlein, Markus, 288408 Singapore (SG); Kasztelan, Thomas, 597594 Singapore (SG)
(74) Vertreter: Maier, Daniel Oliver

(56) Entgegenhaltungen:
- EP-A- 0 334 837
- EP-A- 0 806 885
- DE-U1- 9 306 204

## Beschreibung

Die vorliegende Erfindung betrifft ein Hörgerät mit einer gedruckten Leiterplatine, die mit elektronischen Signalverarbeitungselementen bestückt ist, und die mindestens eine Anschlusskontaktstelle für einen Audioschuh aufweist, und einem Audioschuh, der mindestens eine Kontaktfeder zum Anschluss an die Leiterplatine aufweist.

Zahlreiche Hörgeräte besitzen die Möglichkeit, über einen speziellen Audioschuh Audiosignale einzukoppeln. Hierzu wird in den Audioschuh ein externes Audiogerät eingesteckt. Der Audioschuh bildet dann die Schnittstelle zwischen dem Hörgerät und dem externen Audiogerät.

Üblicherweise besitzt ein Audioschuh mehrere Kontakte, z. B. vier Stück, die mit entsprechenden Anschlüssen auf der Leiterplatine des Hörgeräts kontaktiert werden müssen. Da sich die Leiterplatine üblicherweise im Mittelbereich des Hörgerätegehäuses befindet, wohingegen der Audioschuh an dem dem Hörer gegenüberliegenden Ende (Batteriefachende) eingesteckt oder angeordnet ist, ist ein spezielles Zwischenstück notwendig, um die Kontakte dieser beiden Elemente zu verbinden. In FIG 1 ist ein derartiges Zwischenstück ZS dargestellt. Es ist an der Leiterplatine LP, die mit Bauelementen zur Signalverarbeitung bestückt ist, kontaktiert.

Das Zwischenstück ZS wird meist als Spritzgussteil realisiert. In das Zwischenstück ZS sind Metallkontakte MK eingespritzt oder eingeformt, die dann an der Außenseite des Hörgeräts liegen. Diese Kontakte korrodieren oftmals, so dass es Kontaktprobleme zwischen der Leiterplatine LP und einem in FIG 1 nicht dargestellten Audioschuh gibt. Aus diesem Grund werden in der Regel für den Audioschuh spezielle Abdeckklappen benötigt. Ein weiterer Nachteil des separaten Zwischenstücks ZS besteht darin, dass die Montagezeit für ein Hörgerät durch dieses separate Teil zunimmt.

Aus der Druckschrift DD 279 365 A1 ist ein Audioeingang für ein Hörgerät bekannt. Eine mit Schrägen versehene Gehäuseöffnung im Bereich der Schwenkachse der Batterielade wird als Einführungsöffnung für die Kontakte des Audiosteckers benutzt. Die federnden hörgeräteseitigen Kontakte sind auf einer quer stehenden, Bauelemente, wie Schalter und Batteriekontakt, tragenden Platte im Innenraum des Hörgeräts geschützt angeordnet.

Darüber hinaus ist in der Patentschrift US 4 539 439 A ein Hörgerät mit einem externen Mikrofon beschrieben. Das externe Mikrofon wird mit einem Adapter an eine Buchse des Hörgeräts angesteckt. Die Buchse weist eine Platine auf, auf der mehrere Federkontakte aufgelötet sind.

Die Patentschrift DE 41 09 306 C 1 beschreibt ein Hörgerät mit in einem Batteriefach angeordneten elektrischen Kontaktmitteln. Damit kann ein externes Programmiergerät mit einem programmierbaren Hörgeräteteil verbunden werden.

Die europäische Patentschrift EP 0 334 837 B1 zeigt ferner ein Hörgerät mit einem Audioschuh. Im Audioschuh befindliche Kontaktfedern stellen Kontakt zu Gehäuseschrauben des Hörgeräts her.

Darüber hinaus offenbaren die Druckschriften WO 2004/112431 A1, EP 1 346 602 B1 und CH 675 657 A5 jeweils Hörgeräte mit einem abnehmbaren Audioschuh. Die Kontakte des Audioschuhs werden mit entsprechenden Gegenkontakten am Hörgerätegehäuse verbunden.

Die Aufgabe der vorliegenden Erfindung besteht somit darin, die Montage eines Hörgeräts, an das ein Audioschuh anschließbar ist, zu vereinfachen und die Störanfälligkeit des Kontakts zwischen Audioschuh und der Leiterplatte zu reduzieren. Erfindungsgemäß wird diese Aufgabe gelöst durch ein Hörgerät mit einer gedruckten Leiterplatine, die mit elektronischen Signalverarbeitungselementen zur Signalverstärkung bestückt ist, und die mindestens eine Anschlusskontaktstelle für einen Audioschuh aufweist, und einem Audioschuh, der mindestens eine Kontaktfeder zum Anschluss an die Leiterplatine aufweist, wobei die mindestens eine Kontaktfeder derart gestaltet ist, dass sie die mindestens eine Anschlusskontaktstelle direkt berührt.

In vorteilhafter Weise kann durch die spezielle(n) Kontaktfeder (n) auf ein teures mit Leiterbahnen versehenes Kunststoffteil verzichtet werden. Damit entfallen auch Korrosionsprobleme, die mit den sonst üblichen Zwischenstücken aufgetreten sind. Darüber hinaus entfällt auch der verhältnismäßig aufwendige Montageschritt, dass Leiterbahnen für den Audioschuh an die Leiterplatine des Hörgeräts angelötet werden müssen, um die Kontaktsicherheit zwischen diesen beiden Komponenten zu erhöhen.

Vorzugsweise weist der Audioschuh eine Batteriehalteeinrichtung auf und ist in ein Batteriefach des Hörgeräts zumindest teilweise einsteckbar. Dadurch kann eine stabile mechanische Verbindung zwischen dem Hörgerät und dem Audioschuh erzielt werden.

Die mindestens eine Kontaktfeder ist in vorteilhafter Weise durch die Batteriehalteeinrichtung gestützt. Dadurch gewährleisten die Kontaktfedern trotz ihrer verhältnismäßig großen Länge eine hinreichende Kontaktkraft gegenüber der Leiterplatine des Hörgeräts.

Die mindestens eine Kontaktfeder kann teilweise in die Batteriehalteeinrichtung eingegossen sein. Dadurch lassen sich die Kontaktfedern in ihrer Lage sehr gut stabilisieren.

Darüber hinaus kann der Audioschuh eine Abdeckung des Batteriefachs des Hörgeräts darstellen. Damit kann auf eine separate Abdeckung verzichtet werden, wenn ein Audioschuh eingesetzt wird.

Bei einer besonders günstigen Ausführungsform ist der Audioschuh fest an das Hörgerät installiert. Damit kann der Nutzer stets ein externes Audiogerät an sein Hörgerät anschließen, ohne hierzu einen speziellen Adapter bereithalten oder suchen zu müssen.

Die vorliegende Erfindung wird nun anhand der beigefügten Zeichnungen näher erläutert, in denen zeigen:
- FIG 1: eine Ansicht einer Leiterplatine mit einem Zwischenstück zur Kontaktierung eines Audioschuhs gemäß dem Stand der Technik;
- FIG 2: ein Hörgerät mit erfindungsgemäßem Audioschuh;
- FIG 3: eine Detailansicht des Verbindungsbereichs der Kontaktfedern mit der Leiterplatine; und
- FIG 4: eine 3D-Ansicht eines erfindungsgemäßen Audioschuhs.

Das nachfolgend näher geschilderte Ausführungsbeispiel stellt eine bevorzugte Ausführungsform der vorliegenden Erfindung dar.

Entsprechend FIG 2 ist ein erfindungsgemäßes Hinter-dem-Ohr-Hörgerät HG an dem dem Tragehaken TH abwandten Ende mit einem Audioschuh AS ausgestattet. In dem Bild von FIG 2 ist ferner eine Batterie BA und eine bestückte Leiterplatine LP zu erkennen. Kontaktfedern KF stellen den Kontakt zwischen dem Audioschuh AS und der Leiterplatine LP her.

Der Audioschuh AS ist somit direkt in das Hörgerätegehäuse montiert bzw. integriert. Dies bedeutet, dass der Audioschuh nicht wie sonst üblich vom Hörgerät auf- und abgenommen werden kann. In einer alternativen Ausführungsform kann der Audioschuh natürlich nach wie vor steckbar realisiert sein. In beiden Fällen kann das Hörgerät im Normalmodus oder im Audioschuhmodus betrieben werden.

In FIG 3 ist der Ausschnitt von FIG 2 vergrößert dargestellt, der den Verbindungsbereich zwischen den Kontaktfedern KF und der Leiterplatine LP zeigt. In der Figur sind jedoch nur drei von vier Kontaktfedern direkt erkennbar. Eine vierte Kontaktfeder ist schematisch im Hintergrund zu erkennen. Die Kontaktfedern KF sind in einen Batteriehalteabschnitt BH eingegossen. Dadurch wird der federnde Abschnitt der relativ langen Kontaktfedern (vgl. FIG 2) kurz gehalten, so dass eine entsprechend hohe Federkraft am Ende der Kontaktfedern KF erzielt werden kann.

An der Unterseite der Leiterplatine LP sind entsprechend vier Kontaktbereiche KB, sogenannte Kontakt-Pads, vorgesehen. Von den vier Kontaktbereichen sind in FIG 3 lediglich drei erkennbar und der Ort des vierten lediglich durch eine Bezugslinie angedeutet.

Nach der Montage des Audioschuhs AS an das Hörgerät HG drücken die vier Kontaktfedern KF des Audioschuhs AS jeweils unmittelbar an die jeweiligen Kontaktbereiche KB der Leiterplatine LP. Dadurch kann auf ein spezielles Zwischenstück zwischen dem Audioschuh AS und der Leiterplatine LP verzichtet werden, das gegebenenfalls Kontaktprobleme verursacht.

FIG 4 zeigt den Audioschuh AS in dem vom Hörgerät HG entnommenen Zustand. Der Audioschuh AS besteht aus einem Kunststoffgebilde, das unter anderem aus dem Batteriehalter BH besteht. In den Batteriehalter BH sind die vier Kontaktfedern KF teilweise eingegossen, wobei ihre Enden frei sind.

Der Batteriehalter BH wird bei der Montage des Audioschuhs an das Hörgerät in das Batteriefach des Hörgeräts eingeführt. Der Audioschuh AS bzw. der Teil des Audioschuhs mit der Kontaktschnittstelle KS bildet dann den Batteriefachdeckel. Somit vereint der erfindungsgemäße Audioschuh, wie er in FIG 4 dargestellt ist, die vier Funktionalitäten: Audioschuh, Zwischenstück, Batteriehalter und Batteriefachdeckel.

## Patentansprüche

1. Hörgerät (HG) mit
- einer gedruckten Leiterplatine (LP), die mit elektronischen Signalverarbeitungselementen bestückt ist, und die mindestens eine Anschlusskontaktstelle (KB) für einen Audioschuh (AS) aufweist, und
- einem Audioschuh (AS), der mindestens eine Kontaktfeder (KF) zum Anschluss an die Leiterplatine (LP) aufweist, wobei
- die mindestens eine Kontaktfeder (KF) derart gestaltet ist, dass sie die mindestens eine Anschlusskontaktstelle (KB) direkt berührt, und wobei
- der Audioschuh (AS) eine Batteriehalteeinrichtung (BH) aufweist und in ein Batteriefach des Hörgeräts zumindest teilweise einsteckbar ist.

2. Hörgerät nach Anspruch 1, wobei die mindestens eine Kontaktfeder (KF) durch die Batteriehalteeinrichtung (BH) gestützt ist.

3. Hörgerät nach Anspruch 2, wobei die mindestens eine Kontaktfeder (KF) teilweise in die Batteriehalteeinrichtung (BH) eingegossen ist.

4. Hörgerät nach einem der vorhergehenden Ansprüche, wobei der Audioschuh (AS) eine Abdeckung des Batteriefachs des Hörgeräts (HG) darstellt.

## Claims

1. Hearing device (HG) with
- a printed circuit board (LP), which is equipped with electronic signal processing elements, and which comprises at least one connector pad (KB) for an audio show (AS), and
- an audio shoe (AS), which comprises at least one contact spring (KF) for connection to the circuit board (LP),
wherein
- the at least one contact spring (KF) is designed such that it touches the at least one connector pad (KB) directly and wherein
- the audio shoe (AS) comprises a battery retaining facility (BH) and can be at least partially plugged into a battery compartment of the hearing device.

2. Hearing device according to claim 1, wherein the at least one contact spring (KF) is supported by the battery retaining facility (BH).

3. Hearing device according to claim 2, wherein the at least one contact spring (KF) is partially molded into the battery retaining facility (BH).

4. Hearing device according to one of the preceding claims, wherein the audio shoe (AS) represents a cover of the battery compartment of the hearing device (HG).

## Revendications

1. Prothèse ( HG ) auditive comprenant
- une plaquette ( LP ) à circuit imprimé, qui est équipée d'éléments électroniques de traitement du signal et qui a au moins un point ( KB ) de contact de raccordement d'un sabot ( AS ) audio, et
- un sabot ( AS ) audio, qui a au moins un ressort ( KF ) de contact pour se raccorder à la plaquette ( LP ) à circuit imprimé, dans laquelle
- le au moins le ressort ( KF ) de contact est conformé de manière à toucher directement le au moins un point ( KB ) de raccordement et dans laquelle
- le sabot ( AS ) audio a un dispositif ( BH ) de maintien d'une batterie et peut être enfiché au moins en partie dans un casier de batterie de la prothèse.

2. Prothèse auditive suivant la revendication 1, dans laquelle le au moins un ressort ( KF ) de contact est soutenu par le dispositif ( BH ) de maintien d'une batterie.

3. Prothèse auditive suivant la revendication 2, dans laquelle le au moins le ressort ( KF ) de contact est coulé en partie dans le dispositif ( BH ) de maintien d'une batterie.

4. Prothèse auditive suivant l'une des revendications précédentes, dans laquelle le sabot ( AS ) audio constitue un recouvrement du casier pour une batterie de la prothèse ( HG ) auditive.
